# FASCICULE DE BREVET EUROPEEN

(11) **EP 0 297 193 B1**
(45) Date de publication et mention de la délivrance du brevet: **12.09.1990**
(21) Numéro de dépôt: 87402623.0
(22) Date de dépôt: 19.11.1987
(51) Int. Cl.: B65D 51/28, A61J 1/03

(54) **Bouchon permettant la fermeture de tubes et flacons, en particulier pour produits pharmaceutiques**
Stopfen zum Verschliessen von Tuben und Flaschen, insbesondere für pharmazeutische Produkte
Stopper for closing tubes and vials, especially for pharmaceutical products

(30) Priorité: 03.07.1987 FR 8709480
(43) Date de publication de la demande: 04.01.1989
(73) Titulaire: LABORATOIRES DOLISOS, 75003 Paris (FR)
(72) Inventeur: Szymanski, Patrice, F-41400 Montrichard (FR)
(74) Mandataire: Madeuf, René Louis

(56) Documents cités:
- EP-A- 0 079 472
- EP-A- 0 117 722
- FR-A- 2 418 161
- FR-A- 2 534 557
- GB-A- 2 092 108
- US-A- 3 707 241
- US-A- 4 053 078

## Description

Dans FR-A 2 581 036 on a décrit un bouchon permettant la fermeture de récipients tels que tubes et flacons, en particulier pour produits pharmaceutiques, ce bouchon assurant la protection contre le milieu ambiant et l'inviolabilité du récipient.

Ce bouchon comprend un élément tubulaire inférieur qui pénètre dans la partie tubulaire de l'emballage, et qui est prolongé, à sa partie supérieure, par une paroi horizontale plane formant opercule, cette paroi horizontale plane présentant sur son bord externe périphérique, un évasement ou un anneau coopérant avec des redents ou des renflements disposés à la partie interne du capuchon ou de la jupe du capuchon extérieur placé sur le récipient et assurant l'inviolabilité.

Or, on s'est aperçu que ces bouchons répondaient parfaitement aux normes pour la fermeture des récipients contenant des produits pharmaceutiques, présentés sous forme de petites sphères, tels que les produits pharmaceutiques homéopathiques qui peuvent être pris dans l'emballage sans être touchés pour garder toute leur efficacité.

Le patient a toutefois beaucoup de mal à placer, dans l'élément inférieur tubulaire formant bouchon, le nombre exact prescrit de granules, par exemple deux ou trois granules et, de ce fait, il est amené à manipuler plusieurs fois cet élément inférieur tubulaire et risque de perdre une partie des granules qui y sont contenues.

La présente invention remédie à ces inconvénients en créant un élément tubulaire interne du bouchon dont la face supérieure comporte des alvéoles tandis que la face inférieure comporte un autre nombre d'alvéoles permettant ainsi de maintenir temporairement le nombre de granules nécessaires car même si le patient a fait sortir plus que ce nombre, il peut aisément réintroduire le surplus dans le récipient, de manière que les granules nécessaires restent dans le fond de l'élément tubulaire interne du bouchon maintenu par les alvéoles.

L'invention est definie dans la revendication 1.

Diverses autres caractéristiques de l'invention ressortent de la description détaillée qui suit.

Des formes de réalisation de l'objet de l'invention sont représentées, à titre d'exemples non limitatifs, aux dessins annexés.
La fig.1 est une élévation en coupe diamétrale d'une première forme de réalisation du capuchon extérieur d'un bouchon selon l'invention.
La fig.2 est une élévation, partie en coupe, du bouchon utilisée avec le capuchon de la fig.1.
La fig.3 est une coupe-élévation diamétrale d'une deuxième forme de réalisation du capuchon extérieur.
La fig.4 est une élévation, partie en coupe, d'une deuxième dorme de réalisation du bouchon.
La fig.5 est une vue de dessus du bouchon.
La fig.6 est une vue de dessous du bouchon.

A la fig.1, on a représenté en coupe diamétrale un capuchon extérieur 1 qui se compose d'un élément tubulaire fermé, à sa partie supérieure, par un dessus 2 présentant dans le cas présent un rebord circulaire 3 extérieur délimitant ainsi, sur le milieu du dessus 2, un espace 4 pouvant, par exemple, recevoir une étiquette circulaire donnant une indication du produit contenu dans le récipient qui peut être un flacon ou un tube.

Le récipient, après avoir été rempli et parfois soumis à un traitement asséchant l'atmosphère du tube ou flacon, est fermé par un bouchon 5 (fig.2) constitué par une surface plane 6 horizontale prolongée à sa partie inférieure par une jupe 7 légèrement tronconique facilitant son engagement dans l'intérieur du tube ou du col du flacon.

La surface plane 6 est prolongée par une surépaisseur 6a à bords périphériques évasés 6b venant s'appliquer sur le dessus du col du flacon ou du tube assurant ainsi l'étanchéité du récipient vis-à-vis du milieu extérieur.

De plus, le bord périphérique évasé 6b du bouchon 5 coopère avec des redents intérieurs 8 disposés dans le cas présent à 90° les uns des autres prévus dans la paroi interne du capuchon supérieur. Ces redents 8 sont venus de moulage lorsque le capuchon est réalisé en matière plastique moulable. Lorsque le bouchon 5 est en place sur le récipient, et en engageant le capuchon extérieur 1 sur la partie supérieure du récipient, le rebord périphérique évasé 6b par une légère déformation vient se placer entre le fond du dessus 2 et la partie supérieure des redents intérieurs 8.

On assure ainsi une fermeture parfaitement étanche du récipient contenant par exemple un médicament homéopathique.

La durée de validité du médicament est ainsi étendue puisque les parois du récipient sont opaques et ne laissent pas passer de rayonnement nuisibles.

Pour l'ouverture du récipient, on tire le capuchon extérieur 1 ce qui laisse en place le bouchon 5 car le bord périphérique 6a se dégage des redents intérieurs 8. En effet, la force de maintien de la jupe 7 du bouchon 5 à l'intérieur du récipient est supérieure à la résistance du bord 6a vis-à-vis des redents intérieurs 8 du capuchon 1.

Après le retrait du capuchon 1, on retire à la main le bouchon 5. On pratique à l'inverse pour le rebouchage du flacon.

A la fig.3, le capuchon 10 de forme cylindrique présente un dessus 11 horizontal dont la périphérie est bordée par une jupe 12 comme dans le cas précédent ; le dessus 11 comporte également un rebord circulaire 13 délimitant un espace 14.

Intérieurement, la jupe 12 présente, à sa partie supérieure, des renflements 15 disposés dans le cas présent à 90_{°} les uns des autres de façon à enserrer le bouchon 17 qui présente une partie tubulaire inférieure 17a (fig.4) destinée à pénétrer dans le col du flacon ou le haut du tube. Les renflements 15 (de même que les redents 8 de la fig.1) peuvent être disposés à volonté à 90_{°}, à 120_{°} ou à 180_{°} les uns des autres.

La périphérie de la partie supérieure du bouchon 17 présente un ou plusieurs anneaux 19 pour coopérer avec la jupe extérieure 12.

Comme dans le cas précédent, le bouchon 17 est livré solidaire du capuchon 10 de façon à mettre en place le bouchon 17 et le capuchon 10 sur le tube en une seule opération, ce qui fait gagner énormément de temps et permet également le bouchage par machine automatique.

Le fonctionnement de cette fermeture est identique à celui décrit pour le cas précédent des fig.1 et 2.

Dans les deux cas, lors du débouchage et du fait de l'ajustement du rebord évasé 6b (bouchon 5) et des redents intérieurs 8 du capuchon 1, ou du ou des anneaux 19 et des renflements 15 (capuchon 10, bouchon 17), chaque capuchon 1 ou 10 se désolidarise du récipient avant que le bouchon 5 ou 17 dont la résistance au désengagement est supérieure ne s'arrache du tube ou du flacon; on ne risque donc pas de renverser par inadverstance les produits contenus dans le tube ou flacon.

Les capuchons et bouchons décrits ci-dessus sont réalisés en toute matière convenable, compatible avec l'emlallage et le produit à protéger, mais, en général, ils sont réalisés en matières plastiques naturelles ou synthétiques par moulage afin d'obtenir des produits de très bonne qualité.

La base de la partie tubulaire inférieure 7, 17a du bouchon 5, 17 est évidée en 30 et comporte deux alvéoles 31, 32 comme cela est bien visible à la fig.6.

La partie supérieure 7b, 17b de ce même bouchon comporte elle aussi un évidement circulaire supérieur 34 (voir fig.5) qui contient trois alvéoles 35, 36,37.

Il est possible également de prévoir, pour assurer une meilleurs étanchéité du bouchon 17 dans le col du flacon ou sur la partie supérieure du tube, des anneaux à section triangulaires 39.

De plus, il est possible de prévoir autour des alvéoles 31, 32, 35, 36 et 37 un rebord ou gaudron 38 (fig.6) permettant la retenue des petites sphères constituant chacune un élément de la prise du médicament considéré.

## Revendications

1. Bouchon (5, 17) permettant la fermeture de récipients tels que tubes et flacons, en particulier pour médicaments sous forme de petites granules tels que des médicaments homéopathiques, comprenant un élément tubulaire inférieur (7; 17a) qui pénètre dans la partie supérieure du récipient et un élément supérieur (7; 17b), prévu pour être recouvert par un capuchon extérieur (1, 10), et présentant sur son bord externe périphérique un évasement (6b) ou un anneau (19) coopérant avec des redents (8) ou renflements (15) disposés à la partie interne du capuchon, ce bouchon étant caractérisé en ce que le fond (30) de l'élément tubulaire inférieur (17a) comporte un certain nombre d'alvéoles (31, 32) et le dessus de l'élément supérieur (17b) comporte un évidement circulaire supérieur (34) qui présente des alvéoles (35, 36, 37), chaque alvéole étant destinée à maintenir temporairement une granule.

2. Bouchon suivant la revendication 1, caractérisé par un rebord ou gaudron (38) prévu autour de chaque alvéole (31, 32; 5, 36, 37) pour la retenue de la granule.

3. Bouchon suivant l'une des revendications 1 ou 2, caractérisé en ce que le dessus (2; 11) du capuchon (1; 10) présente en son centre un espace (4; 14) délimité par un rebord circulaire (3; 13) pour la mise en place d'une étiquette de repérage.

4. Bouchon suivant l'une des revendications 1 à 3, caractérisé en ce que les redents intérieurs (8) ou renflements (15) sont disposés, soit à 180_{°}, soit à 120°, soit à 90° les uns des autres à l'intérieur de la jupe du capuchon (1; 10).

5. Bouchon suivant l'une des revendications 1 à 4, caractérisé en ce que la surépaisseur entourant la partie supérieure du bouchon (5) comporte un bord périphérique évasé (6b) tandis que la jupe (7) est légérement tronconique extérieurement.

6. Bouchon suivant l'une des revendications 1 à 5, caractérisé en ce que la partie supérieure du bouchon (17) présente des anneaux en surépaisseur (19) disposés parallèlement les uns aux autres de façon à coopérer avec les renflements (15) placés à l'intérieur du capuchon (10) le long de la jupe (12).

7. Bouchon suivant l'une des revendications 1 à 6, caractérisé en ce que l'élément tubulaire inférieur (17a) présente des anneaux périphériques (39) à section triangulaire.

## Patentansprüche

1. Stopfen (5, 17) zum Verschließen von Behältern wie Tuben und Flaschen, insbesondere für Medikamente in Form kleiner Kügelchen, wie z.B. homöopathische Medikamente, bestehend aus einem röhrenförmigen unteren Teil (7; 17a), der im Oberteil des Behälters eingebracht ist, und einem oberen Teil (7b; 17b), der zur Aufnahme einer äußeren Verschlußkappe (1, 10) vorgesehen ist und der an seiner äußeren Umrandung eine trichterförmige Erweiterung (6b) oder einen Ring (19) aufweist, welche(r) mit Vorsprüngen (8) oder Ausbuchtungen (15), die im Inneren der Verschlußkappe angebracht sind in Eingriff kommt, dadurch gekennzeichnet, daß der Boden (30) des röhrenförmigen unteren Teiles (7, 17a) eine bestimmte Anzahl von Waben (31, 32) und der Kopf des oberen Teiles (7b; 17b) eine obenliegende kreisförmige Vertiefung (34) aufweist, die ebenfalls mit einer Anzahl von Waben (35, 36, 37) versehen ist, von denen jede zur vorübergehenden Aufnahme eines Kügelchens vorgesehen ist.

2. Stopfen nach Anspruch 1, gekennzeichnet durch eine Randleiste oder Aufwölbung (38) rund um jede Wabe (31, 32; 35, 36, 37) zum Zurückhalten des Kügelchens.

3. Stopfen nach Anspruch 1 oder 2, dadurch gekennzeichnet, daß sich in der Mitte der Oberseite (2; 11) der Verschlußkappe (1; 10) ein durch eine kreisförmige Randleiste (3; 13) abgegrenzter Raum (4; 14) zur Aufnahme eines Kennzeichnungsetiketts befindet.

4. Stopfen nach einem der Ansprüche 1 bis 3, dadurch gekennzeichnet, daß die Vorsprünge (8) oder Ausbuchtungen (15) im Inneren des Mantels der Verschlußkappe (1; 10) zueinander in einem Abstand von entweder 180_{°} oder 120_{°} oder 90_{°} angeordnet sind.

5. Stopfen nach einem der Ansprüche 1 bis 4, dadurch gekennzeichnet, daß die den oberen Teil des Stopfens (5) umgebende Überdicke einen trichterförmigen äußeren Rand (6b) aufweist, während der Mantel (7) nach außen leicht kegelstumpfförmig ist.

6. Stopfen nach einem der Ansprüche 1 bis 5, dadurch gekennzeichnet, daß der obere Teil des Stopfens (17) verdickte Ringe (19) aufweist, die derart parallel zueinander angeordnet sind, daß sie mit den Ausbuchtungen (15), die sich entlang des Mantels (12) im Inneren der Verschlußkappe (10) befinden, in Eingriff kommen.

7. Stopfen nach einem der Ansprüche 1 bis 6, dadurch gekennzeichnet, daß der röhrenförmige untere Teil (17a) Außenringe (39) mit dreieckigem Querschnitt aufweist.

## Claims

1. Plug (5, 17) which provides for the closing of containers such as tubes and flasks, particularly for medicaments in the form of small granules such as homeopathic medicaments, comprising a lower tubular element (7; 17a) penetrating into the upper portion of the container and an upper element (7b; 17b), provided for being covered by an outer cap (1, 10) and formed on its peripheral outer edge with a flared out portion (6b) or a ring (19) cooperating with recesses (8) or bulges (15) placed at the inner portion of the cap, this plug being characterized in that the bottom (30) of the lower tubular element (7; 17a) comprises a certain number of cells (31, 32) and the top of the upper element (7b; 17b) comprises an upper circular recess (34) having an other number of cells (35, 36, 37), each cell being provided for temporarily retaining a granule.

2. Plug according to claim 1, characterized by an edge or rim (38) provided around each cell (31, 32; 35, 36, 37) for retaining the granule.

3. Plug according to one of claims 1 or 2, characterized in that the top (2; 11) of the cap (1; 10) is centrally formed with a space (4; 14) defined by a circular edge (3; 13) for placing an identifying label.

4. Plug according to one of claims 1 to 3, characterized in that the inner recesses (8) or bulges (15) are placed either at 180_{°}, or at 120_{°} or yet at 90_{°} with respect to one another inside the skirt of the cap (1; 10).

5. Plug according to one of claims 1 to 4, characterized in that the overthickness surrounding the upper portion of the plug (5) includes a flared out peripheral edge (6b) while the skirt (7) is slightly frustoconical outside.

6. Plug according to one of claims 1 to 5, characterized in that the upper portion of the plug (17) is formed with protruding rings (19) placed parallel to one another so as to cooperate with the bulges (15) placed inside the cap (10) along the skirt (12).

7. Plug according to one of claims 1 to 6, characterized in that the lower tubular element (17a) is formed with peripheral rings (39) of a triangular section.
